# EUROPÄISCHE PATENTSCHRIFT

(11) **EP 1 025 324 B1**
(45) Veröffentlichungstag und Bekanntmachung des Hinweises auf die Patenterteilung: **16.07.2003**
(21) Anmeldenummer: 98955397.9
(22) Anmeldetag: 16.09.1998
(51) Int. Cl.: E04H 7/28

(54) **HOCHSILOANLAGE**
TOWER SILO WORKS
SILO VERTICAL

(30) Priorität: 22.09.1997 DE 29716943 U
(43) Veröffentlichungstag der Anmeldung: 09.08.2000
(73) Patentinhaber: Kortmann, Karl, 48465 Schüttorf (DE)
(72) Erfinder: Kortmann, Karl, 48465 Schüttorf (DE)
(74) Vertreter: Busse, Dietrich, Dipl.-Ing.
(86) Internationale Anmeldenummer: EP9805881
(87) Internationale Veröffentlichungsnummer: WO99015746

(56) Entgegenhaltungen:
- EP-A- 0 064 572
- EP-A- 0 326 982
- CH-A- 495 486
- DE-A- 3 915 643
- US-A- 3 486 282

## Beschreibung

Die Erfindung betrifft eine Hochsiloanlage gemäß dem Oberbegriff des Anspruchs 1.

Eine bekannte Hochsiloanlage dieser Art (EP 0 064 572 A2) weist kreisringförmig nebeneinander angeordnete Silozellen auf, die aus Betonelementen in Form von Außenwand-, Innenwand- und Schottenplatten aufgebaut sind, die in jeweiligen Stapellagen mit nachteilig hohem Montageaufwand zu verbinden sind. Gemäß DE 39 15 643 ist ein Silo vorgeschlagen, dessen Plattenteile zum Erreichen hinreichender Stabilität in einer herstellungstechnisch aufwendigen Verbindungskontur zu montieren sind, wobei die Vielzahl von Verbindungsbereichen den verfügbaren Nutzraum nachteilig beeinflußt.

Der Erfindung liegt die Aufgabe zugrunde, eine Hochsiloanlage mit mehreren Silozellen zu schaffen, deren einfach herstellbare und bei verringertem Gewicht einen raumsparenden Transport ermöglichende Einzelteile weitgehend ohne zusätzliche Hilfsmittel zu einer kompakten Hochsiloanlage mit hinreichender Stabilität und großem Aufnahmevolumen verbindbar sind.

Ausgehend von einer Hochsiloanlage gemäß dem Oberbegriff des Anspruchs 1 löst die Erfindung diese Aufgabe mit den Merkmalen des kennzeichnenden Teils des Anspruchs 1. Hinsichtlich wesentlicher weiterer Ausgestaltungen wird auf die Ansprüche 2 bis 16 verwiesen.

Die erfindungsgemäße Hochsiloanlage ist in einer ersten Ausführungsform als im wesentlichen zylinderförmige Baueinheit ausgebildet, die im Querschnitt jeweilige kreissektorförmige Silozellen als Aufnahmeräume aufweist. Die Silozellen sind aus in mehreren Stapellagen verbundenen Einzelteilen eines Bausatzes aufgebaut, wobei in erfindungsgemäßer Ausführung lediglich zwei Betonelemente unterschiedlicher Gestaltung vorgesehen sind, nämlich ein einstückiger kreissektorförmiger Zellenkörper mit geschlossener Umfangskontur sowie ein diesem Zellenkörper zugeordneter Zwischenwandteil, der insbesondere in Form eines bogenförmig gekrümmten und an eine äußere Bogenwandung des jeweiligen Zellenkörpers in Umfangsrichtung ansetzbaren Plattenteils vorgesehen ist.

Aus diesen konstruktiv einfachen Betonelementen kann. die Hochsiloanlage als zylinderförmige Baueinheit mit einer weitgehend beliebigen Anzahl von Silozellen aufgebaut werden, wobei die Betonelemente nach einfacher Herstellung und raumsparendem Transport bei der Montage mit geringem Gewicht einfach zu handhaben sind.

Zur Festlegung der Teile in einer stabilen Stütz- und Verbindungsstellung sind die jeweiligen Zellenkörper und die Zwischenwandteile in ihren Abmessungen so abgestimmt, daß aufeinander abgestützte Betonelemente über ein Verbindungsprofil verhakt sind. Gleichzeitig sind die Zellenkörper übereinander angeordneter Stapellagen jeweils um die Länge des Zwischenwandteils versetzt angeordnet, so daß dieses jeweils überbrückt ist und die radial verlaufenden Wandungsbereiche der Zellenkörper jeweils unmittelbar einem der angrenzenden vertikalen Aufnahmeräume zugeordnet sind. Dabei ist ein Aufbau der Hochsiloanlage mit hinreichender Stabilität dadurch gewährleistet, daß die radialen Wandungsbereiche in vertikaler Richtung wechselseitig nach Art einer Verzahnung aufeinanderliegen und die Silozellen damit insgesamt über einen Bauteilverbund ausgesteift sind.

In einer weiteren Ausführungsform ist die Baueinheit mit einer quaderförmigen Grundgestalt ausgebildet, wobei die Zellenkörper jeweils eine rechteckige Umfangskontur aufweist und an diesen jeweilige U-förmige Zwischenwandteile ansetzbar sind. Diese Betonelemente können in den unterschiedlichen Stapellagen versetzt und verhakt so angeordnet werden, daß bei Einsparung eines Wandbereiches gemeinsame Stützbereiche gebildet sind und die Stabilität der quaderförmigen Baueinheit insgesamt auch bei großen Bauhöhen gewährleistet ist.

Weitere Einzelheiten und Vorteile der Erfindung ergeben sich aus der nachfolgenden Beschreibung und den Zeichnungen, die zwei Ausführungsbeispiele der Hochsiloanlage schematisch veranschaulichen. In der Zeichnung zeigen:
- Fig. 1: eine Perspektivdarstellung einer Hochsiloanlage mit drei Stapeliagen bildenden Betonelementen in einer zylinderförmigen Baueinheit,
- Fig. 2: eine Draufsicht der Hochsiloanlage gemäß Fig. 1 mit kreissektorförmigen Zellenkörpern und zwischen diesen befindlichen Zwischenwandteilen,
- Fig. 3: eine vergrößerte Einzeldarstellung des Zellenkörpers gemäß Fig. 2,
- Fig. 4: eine Schnittdarstellung des Zellenkörpers gemäß einer Linie IV-IV in Fig. 3,
- Fig. 5: eine Einzeldarstellung des Zwischenwandteils gemäß Fig. 2,
- Fig. 6: eine Schnittdarstellung des Zwischenwandteils gemäß einer Linie VI-VI in Fig. 5,
- Fig. 7 bis Fig. 9: jeweilige Draufsichten von weiteren Ausführungsformen des kreissektorförmigen Zellenkörpers,
- Fig. 10: eine Seitenansicht des Zellenkörpers gemäß einer Linie X-X in Fig. 9,
- Fig. 11 bis Fig. 13: vergrößerte Ausschnittsdarstellungen von in Stapelstellung befindlichen Zellenkörpern gemäß einer Linie XI-XI (Fig. 11,12) bzw. gemäß eines Horizontalschnittes XII (Fig. 13) in Fig. 2,
- Fig. 14 und Fig. 15: jeweilige Ausschnittsdarstellungen der Zellenkörper in Wandungsbereichen ähnlich Fig. 12,
- Fig. 16: eine Einzeldarstellung einer als Verschluß der Silozelle vorgesehenen Deckenplatte,
- Fig. 17: eine Schnittdarstellung der Deckenplatte gemäß einer Linie XVII-XVII in Fig. 16,
- Fig. 18: eine Draufsicht auf zwei in Einbaulage befindliche Deckenplatten,
- Fig. 19: eine Schnittdarstellung der in Einbaulage befindlichen Deckenplatte mit auf dieser abgestützten Bedienbauteilen für die Hochsiloanlage gemäß einer Linie XVIII-XVIII in Fig. 18,
- Fig. 20: eine Draufsicht der Deckenplatte ähnlich Fig. 16 mit veränderten Durchlaßöffnungen,
- Fig. 21: eine geschnittene Darstellung der Deckenplatte ähnlich Fig. 19,
- Fig. 22: eine Draufsicht der Deckenplatte ähnlich Fig. 16 in einer weiteren Ausführungsform,
- Fig. 23: eine Schnittdarstellung der Deckenplatte gemäß Fig. 22 gemäß einer Linie XXII-XXII,
- Fig. 24 und Fig. 25: jeweilige Ausführungsformen der zylinderförmigen Hochsiloanlage ähnlich Fig. 2 mit vier bzw. zwei Silozellen,
- Fig. 26: eine Perspektivdarstellung der Hochsiloanlage in einer zweiten Ausführungsform mit rechteckigen Silozellen,
- Fig. 27: jeweilige Anordnungsbeispiele von rechteckigen Zellenkörpern in Verbindung mit einem U-förmigen Zwischenwandteil in den einzelnen Stapellagen.

In Fig. 1 ist eine insgesamt mit 1 bezeichnete Hochsiloanlage dargestellt, die in erfindungsgemäßer Ausbildung als eine im wesentlichen zylinderförmige Baueinheit mit mehreren kreissektorförmigen Silozellen 2 ausgebildet ist. Diese Silozellen 2 (Fig. 2) bestehen aus Betonelementen, die in mehreren Stapellagen A, B, C verbunden sind. In der Darstellung gemäß Fig. 1 sind die vorderen Ansichtsflächen der Silozellen 2 mit einer jeweils waagerecht bzw. senkrecht verlaufenden Schraffur versehen, so daß der Aufbau der Silozellen 2 aus mehreren unterschiedlichen, einen Bausatz bildenden Betonelementen deutlich wird.

Als Betonelemente für die Silozellen 2 sind im wesentlichen nur ein einstückiger kreissektorförmiger Zellenkörper 3 und ein mit dessen äußerer Bogenwandung 4 in Umfangsrichtung der Baueinheit verbindbarer Zwischenwand-teil 5 vorgesehen.

Die Draufsicht gemäß Fig. 2 zeigt die die zylinderförmige Grundkontur ergebende Aneinanderreihung der Teile 3 und 5, beispielsweise in der Stapellage A, wobei in dieser jeweils abwechselnd einer der Zellenkörper 3 und eines der Zwischenwandteile 5 angeordnet sind. In vertikaler Richtung der Stapellagen A,B,C sind ebenfalls abwechselnd einer der Zellenkörper 3 sowie eines der Zwischenwand-teile 5 übereinander so angeordnet, daß bei dieser ver-setzten Anordnung jeweils das Zwischenwandteil 5 durch den darüber befindlichen Zellenkörper 3 überbrückt ist (Fig. 1). Jeweilige radiale Wandungsbereiche 6,7 (Fig. 3) der Zellenkörper 3 bilden wechselseitig in den Stapellagen A,B,C gemeinsame Stützbereiche 8 nach Art einer Verzahnungsstruktur, mit der eine verbesserte Gesamtstabilität der Hochsiloanlage 1 erreicht ist.

Die vergrößerte Einzeldarstellung gemäß Fig. 3 verdeutlich die kreissektorförmige Ausbildung des Zellenkörpers 3, wobei dieser ausgehend von seiner jeweilige Verbindungsnuten 9 zur Aufnahme jeweiliger Federteile 10 des Zwischenwandteils 5 (Fig. 5) aufweisenden Bogenwandung 4 die den Aufnahmeraum Z bzw. Z' begrenzenden Wandungsbereiche 6 und 7 aufweist. Diese Radialwandungen 6,7 gehen anderenends in ein inneres Stützringsegment 11 über, das seinerseits jeweilige zu benachbarten Zellenkörpern 2 hin gerichtete Nut- und Federprofilierungen 12,13 aufweist. Die in Einbaulage (Fig. 2) befindlichen Zellenkörper 3 bilden im Bereich der inneren Stützringsegmente 11 einen vertikalen Innenkanal 14.

In Fig. 5 ist das Zwischenwandteil 5 in einer Draufsicht verdeutlicht, wobei in Zusammenschau mit dem Zellenkörper 3 gemäß Fig. 3 die Ausbildung der beiden Teile mit korrespondierenden Radien R deutlich wird. Ebenso ist denkbar, daß der Zellenkörper 3' in einer Ausführungsform gemäß Fig. 7 anstelle der Bogenwandung 4 einen sehnenförmig verlaufenden Wandbereich 4' aufweist und in der Ausführungsform gemäß Fig. 8 ist der Zellenkörper 3'' mit einer tonnenförmig gewölbten Bogenwandung 4'' geformt.

Die Schnittdarstellungen der Teile 3 und 5 gemäß Fig. 4,6 und 10 verdeutlichen, daß sowohl die Wandungen 4,6,7,11 des Zellenkörpers 3 als auch das Zwischenwandteil 5 auf ihren jeweils in vertikaler Einbaulage aneinandergrenzenden Stirnflächen mit einer jeweiligen Verbindungsprofilierung 15,16 nach Art einer Nut-Feder-Profilierung versehen sind, so daß mit sämtlichen der vorbeschriebenen Verbindungs- und Stützbereiche 8 eine lagegenaue und querkraftstabile Abstützung der Bauelemente in der Einbaulage möglich ist. Die radialen Wandungen 6',7' in der Ausführung des Zellenkörpers 3 gemäß Fig. 9 und 10 weisen eine Nut-Feder-Profilierung 15',16' auf, mit der eine zusätzliche Arretierung im Stützbereich 8 (Fig. 1) erreicht ist.

Die vergrößerten Ausschnittsdarstellungen gemäß Fig. 11 und 12 verdeutlichen eine Phase der lagenweise gemäß Stapellage A,B und C durchgeführten Montage (Fig. 12) der Bauteile im Bereich der Verbindungsprofilierung 15,16, wobei beispielsweise die Radialwandungen 6,7 einander zugeordneter Zellenkörper 3 aufeinander abgestützt werden. Zusätzlich zu der geformten Nut-Feder-Profilierung 15,16 sind in die Betonelemente jeweilige Dichtungsteile 17,17' (Fig. 11) eingegossen, die in der Stapelstellung (Fig. 12) derart verbunden werden, daß ein fluiddichter Verschluß des inneren Aufnahmeraumes Z erreicht ist. In zweckmäßiger Ausführung sind als Dichtungsteile 17,17' jeweilige Kunststoffbänder 18,18' vorgesehen, die im Bereich einer Verbindungsnaht 19 verschweißt oder verklebt sind. Zum Schutz dieser Dichtungszone weisen die Wandungen 6 bzw. 7 dachartig vorstehende Formansätze 20 auf, so daß der Nahtbereich 19 der Kunststoffbänder 18 vor einer Beschädigung durch beispielsweise im Aufnahmeraum Z,Z' der Silozellen bewegtes Schüttgut geschützt sind.

Durch jeweilige den Formansätzen 20 (Fig. 12) gegenüberliegende Erweiterungen 21;21' ist eine zusätzliche Stabilisierung der in Einbaulage befindlichen Zellenkörper 3 bzw. des Zwischenwandteils 5 erreicht. Der Formansatz 20 ist an seiner Oberseite 22 schräggestellt und über eine Gummi-,Kunststoff- oder Metallleiste 23 abriebfest geschützt. Im Bereich der Dichtungsnaht 19 ist zusätzlich ein Spalt 24 (Fig. 12,13) belassen, so daß hier weiteres Dichtungsmaterial, beispielsweise ein Dichtungsband und/oder Fugenzement eingebracht werden kann.

In Fig. 13 ist ein Horizontalschnitt im Bereich der vertikalen Nut-Feder-Profilierung 9,10 (Fig.2) dargestellt, wobei deren konstruktive Gestaltung der horizontalen Verbindungsprofilierung 15,16 weitgehend entspricht.

Die vergrößerten Darstellungen gemäß Fig. 14 und 15 zeigen jeweils mehrere der vorbeschriebenen Verbindungs- und Stützbereiche mit den Formansätzen 20, wobei zusätzlich in der Wandung des Zellenkörpers jeweilige Formansätze 20' vorgesehen sind, die als mittig in der Wandung verlaufen-de Aussteifungsrippen wirksam sind. In Fig. 15a ist eine im Bereich der Wandungen 6,7 verlaufende Steigleiter 25 innerhalb des Aufnahmeraumes Z dargestellt und in der Darstellung gemäß Fig. 15b ist eine im Bereich des Innenkanals 14 verlaufende Steigleiter 25' prinzipiell veranschaulicht.

In Fig. 16 bis 23 sind unterschiedliche Ausführungsformen und Schnittdarstellungen einer insgesamt mit 28 bezeichneten Deckenplatte dargestellt, die die jeweiligen Silozellen 2 auf ihrer oberen Stapellage mit einer jeweils den kreissektorförmigen Öffnungsquerschnitt zumindest bereichsweise überdeckenden Umfangskontor verschließt. In zweckmäßiger Ausführung überdeckt die Deckenplatte 28 jeweils eine der Silozellen 2, wobei ebenso denkbar ist, daß die Deckenplatte 28' (Fig. 20) derart dimensioniert ist, daß mehrere Silozellen 2 gleichzeitig abdeckbar sind. Die Draufsichten der Deckenplatten 28,28' zeigen jeweilige Bedienöffnungen 29,30, über die beispielsweise eine Entlüftung der darunter befindlichen Aufnahmeräume Z,Z'oder deren Befüllung möglich ist.

Die Querschnittsdarstellungen (Fig. 19,21,23) der Deckenplatten 28,28' zeigen jeweilige randseitige Stützwandungen 31,32, wobei auf der Wandung 32 ein beispielsweise als Betonplatte geformtes Silodach 33 (Fig. 19) abgestützt ist und im Bereich der Stützwandung 31 eine den Innenkanal 14 abdeckende Bedieneinheit 34, beispielsweise ein Drehverteilerband, vorgesehen ist. In Fig. 18 ist am Deckenteil 28 eine Trittplatte 35 angeformt, an der ein Lauf-rost festlegbar ist.

Die Deckenplatten 28,28' können für eine einfache und schnelle Montage der Dachkonstruktion mit Stützbalken 36,36' und Querträgern 37 versehen sein, in deren vorderen Auflagebereichen 38 die anderenends auf den Stützwänden 32 über eine Profilverbindung arretierten Dachplatten 33 verbunden sind. In zweckmäßiger Ausführung sind die Stützbalken 36,36' einstückig mit den Deckenplatten 28,28' aus Beton geformt.

Die Prinzipdarstellung gemäß Fig. 24 zeigt einen Aufbau der Hochsiloanlage 1' mit lediglich vier Silozellen 2', die von zwei Zellenkörpern 3' und zwei Zwischenwandteilen 5' gebildet sind und in der Ausführung gemäß Fig. 25 ist die Anzahl der Bauteile weiter reduziert, wobei lediglich ein geschlossener Zellenkörper 3'' und ein bogenförmiger Zwischenwandteil 5'' vorgesehen sind.

Die Darstellung gemäß Fig. 26 zeigt eine Hochsiloanlage 101, die als eine quaderförmige Baueinheit mit rechteckige Aufnahmeräume bildenden Silozellen 102 ausgebildet ist, wobei diese aus in mehreren Stapellagen A',B',C' verbundenen Betonelementen bestehen. Als Betonelemente sind ein rechteckförmiger Zellenkörper 103 mit geschlossener Umfangskontur und ein an dessen Außenwandung ansetzbarer U-förmiger Zwischenwandteil 105 vorgesehen. Der rechteckige Zellenkörper 103 ist als Basisbauteil der Hochsiloanlage 101 vorgesehen, wobei an dieses Basisteil eine beliebige Anzahl der U-förmigen Zwischenwandteile 105 ansetzbar ist (Fig. 26).

Die rechteckigen Zellenkörper 103 und die U-förmigen Zwischenwandteil 105 sind in den Stapellagen A',B',C' derart übereinander angeordnet, daß die Betonelemente gemeinsame Stützbereiche 108 nach Art einer Verhakung bilden, so daß die Stabilität der Hochsiloanlage 101 insgesamt gewährleistet ist. In Fig. 27 ist eine Draufsicht auf die einzeln nebeneinander angeordneten Stapellagen A',B',C' gezeigt, die die jeweilige Lage des geschlossenen Zellenkörpers 103 im Verbund bzw. einer Aneinanderreihung mit jeweils zwei der Zwischenwandteile 105 verdeutlicht. Es versteht sich, daß die Hochsiloanlage 101 in ihrer Verbundkonstruktion mit den Verbindungs- und Dichtprofilierungen entsprechend der Hochsiloanlage 1 (Fig. 1 bis Fig. 25) ausgebildet ist.

## Patentansprüche

1. Hochsiloanlage mit mehreren Silozellen (2;2';2''), die aus einen Bausatz bildenden und in mehreren Stapellagen (A, B, C) verbundenen Betonelementen zusammengesetzt sind, **dadurch gekennzeichnet, daß** die Hochsiloanlage (1) mit kreissektorförmigen Silozellen (2;2';2'') eine im wesentlichen zylinderförmige Baueinheit bildet, die als Betonelemente für die Silozellen (2;2';2'') kreissektorförmige Zellenkörper (3;3';3'') und mit deren äußerer Bogenwandung (4;4';4") in Umfangsrichtung der Baueinheit verbindbare Zwischenwandteile (5;5';5'') aufweist.

2. Hochsiloanlage nach Anspruch 1, **dadurch gekennzeichnet, daß** die zylinderförmige Baueinheit in jeder ihrer Stapellagen (A,B,C) abwechselnd einen der Zellenkörper (3) und eines der Zwischenwandteile (5) aufweist und in vertikaler Richtung der Stapellagen (A,B,C) jeweils abwechselnd einer der Zellenkörper (3) sowie eines der Zwischenwandteile (5) übereinander angeordnet sind.

3. Hochsiloanlage nach Anspruch 1 oder 2, **dadurch gekennzeichnet, daß** die Wandungen der Zellenkörper (2) in Stapelstellung bereichsweise gemeinsame Stützzonen (8) bilden.

4. Hochsiloanlage nach einem der Ansprüche 1 bis 3, **dadurch gekennzeichnet, daß** der kreissektorförmige Zellenkörper (3) ausgehend von seiner jeweilige Verbindungsnuten (9) für angrenzende Zwischenwandteile (5) aufweisenden Bogenwandung (4) zwei mit gleichem Winkel radial verlaufende Wandungsbereiche (6,7) aufweist, die anderenends in ein inneres Stützringsegment (11) übergehen, das seinerseits jeweilige zu benachbarten Zellenkörpern (5) hin gerichtete Verbindungsprofilierungen (12,13) darbietet.

5. Hochsiloanlage nach Anspruch 4, **dadurch gekennzeichnet, daß** die Zellenkörper (3) in Einbaulage im Bereich der Stützringsegmente (11) einen vertikalen Innenkanal (14) bilden.

6. Hochsiloanlage nach einem der Ansprüche 1 bis 5, **dadurch gekennzeichnet, daß** sowohl die Wandungen der Zellenkörper (3) als auch der Zwischenwandteile (5) auf ihren jeweils vertikal aneinanderliegenden Stirnflächen mit der Verbindungsprofilierung (12,13;9,10;15,16;15',16') versehen sind.

7. Hochsiloanlage nach einem der Ansprüche 1 bis 6, **dadurch gekennzeichnet, daß** der Zellenkörper (3) und das Zwischenwandteil (5) im Bereich der vertikal und/oder der horizontal verlaufenden Verbindungsprofilierungen (9,10;15,16) mit zumindest einem Dichtmittel (17,17') versehen sind.

8. Hochsiloanlage nach Anspruch 7, **dadurch gekennzeichnet, daß** als Dichtmittel (17,17') ein in das Betonelement eingegossenes Kunststoffband (18;18') vorgesehen ist, dessen freies Ende mit einem zugeordneten Dichtungsband einen fluiddichten Verbindungsbereich (19) bildet.

9. Hochsiloanlage nach Anspruch 7 oder 8, **dadurch gekennzeichnet, daß** das Betonelement im Bereich der jeweiligen Dichtzone einen diese überdeckenden Formansatz (20) aufweist.

10. Hochsiloanlage nach einem der Ansprüche 7 bis 9, **dadurch gekennzeichnet, daß** der Bereich des Dichtmittels (17,17') und/oder des Formansatzes (20) von einer abriebfesten Schutzleiste (23) überdeckt sind.

11. Hochsiloanlage nach einem der Ansprüche 1 bis 10, **dadurch gekennzeichnet, daß** die Silozellen (2) auf ihrer oberen Stapellage (C) mit einer jeweils den kreissektorförmigen Öffnungsquerschnitt zumindest bereichsweise abdeckenden Deckenplatte (28;28') versehen sind.

12. Hochsiloanlage nach Anspruch 11, **dadurch gekennzeichnet, daß** sich die Deckenplatte (28') über mehrere Silozellen (2) erstreckt.

13. Hochsiloanlage nach Anspruch 11 oder 12, **dadurch gekennzeichnet, daß** die Deckenplatten (28;28') mit Bedienöffnungen (29,30) versehen sind, an der Deckenplatte (28;28') randseitig vertikale und/oder horizontale Stützwandungen (31,32) angeformt sind und im Abstand zu diesen zumindest eine ein Silodach (33) untergreifende Stützkonstruktion (36;36';37) vorgesehen ist.

14. Hochsiloanlage mit mehreren Silozellen gemäß dem Oberbegriff des Anspruchs 1, **dadurch gekennzeichnet, daß** die Hochsiloanlage (101) als eine quaderförmige Baueinheit mit rechteckige Aufnahmeräume bildenden Silozellen (102) ausgebildet ist und in deren Stapellagen (A',B',C') als Betonelemente einstückige rechteckförmige Zellenkörper (103) und an dessen Außenwandung ansetzbare U-förmige Zwischenwandteile (105) vorgesehen sind.

15. Hochsiloanlage nach Anspruch 14, **dadurch gekennzeichnet, daß** der rechteckige Zellenkörper (103) als Basisteil der Hochsiloanlage (101) vorgesehen ist und an dieses Basisteil eine beliebige Anzahl der U-förmigen Zwischenwandteile (105) in einer Reihenanordnung ansetzbar ist.

16. Hochsiloanlage nach Anspruch 14 oder 15, **dadurch gekennzeichnet, daß** rechteckige Zellenkörper (103) und U-förmige Zwischenwandteile (105) in den Stapellagen (A',B',C') derart übereinander angeordnet sind, daß die Betonelemente gemeinsame Stützbereiche (108) nach Art einer Verhakung bilden.

## Claims

1. Tower silo system with several silo cells (2; 2';2") which are composed of concrete elements forming a structural set and connected in several stacking layers (A, B, C), **characterised in that** the tower silo system (1) with silo cells (2; 2'; 2") of circular sector shape forms an essentially cylindrical structural unit, which exhibits cells (3; 3'; 3") of circular sector shape as concrete elements for the silo cells (2; 2'; 2") and intermediate wall parts (5; 5'; 5") capable of being connected with the outer curved wall (4; 4'; 4") in the circumferential direction of the structural unit.

2. Tower silo system according to claim 1, **characterised in that** the cylindrical structural unit exhibits in each of its stack layers (A, B, C) alternately one of the cell bodies (3) and one of the intermediate wall elements (5), and in the vertical direction of the stacking layers (A, B, C), alternating in each case, one of the cell bodies (3) and one of the intermediate wall elements (5) above one another.

3. Tower silo system according to claim 1 or 2, **characterised in that** the walls of the cell bodies (2) in the stacked position form common support zones (8) area by area.

4. Tower silo system according to one of claims 1 to 3, **characterised in that** the cell bodies (3) with circular sector shape, starting from their curved walls (4) in each case, which exhibit connecting grooves (9) for adjacent intermediate wall parts (5), exhibit two wall areas (6, 7) running radially at the same angle, which at the other end pass into an inner support ring segment (11), which in turn provides in each case connection profile elements (12, 13) directed towards adjacent cell bodies (5).

5. Tower silo system according to claim 4, **characterised in that** the cell bodies (3) in the installed position form a vertical interior channel (14) in the area of the support ring segments (11).

6. Tower silo system according to one of claims 1 to 5, **characterised in that** the walls of the cell bodies (3) as well as of the intermediate wall parts (5) are provided on their front faces, lying vertically on one another in each case, with the connection profile element (12,13; 9, 10; 15, 16; 15', 16').

7. Tower silo system according to one of claims 1 to 6, **characterised in that** the cell body (3) and the intermediate wall part (5) are provided in the area of the connection profile elements (9, 10; 15, 16) running vertically and/or horizontally are provided with at least one sealing material (17, 17).

8. Tower silo system according to claim 7, **characterised in that** the sealing material (17, 17') provided is a plastic strip (18; 18') cast into the concrete element, the free end of which, with a sealing strip assigned to it, forms a fluid-tight connection area (19).

9. Tower silo system according to claim 7 or 8, **characterised in that** the concrete element exhibits in the area of the individual sealing zone a shaped element (20) which covers the said sealing zone.

10. Tower silo system according to one of claims 7 to 9, **characterised in that** the area of the sealing material (17,17) and/or of the shaped element (20) is covered by a wear-resistant protective strip (23).

11. Tower silo system according to one of claims 1 to 10, **characterised in that** the silo cells (2) are provided on their upper stack layer (C) with a cover plate (28; 28') which in each case covers at least in some areas the aperture cross-section with circular sector shape.

12. Tower silo system according to claim 11, **characterised in that** the cover plate element (28') extends over several silo cells (2).

13. Tower silo system according to claim 11 or 12, **characterised in that** the cover plates (28;28') are provided with operating apertures (29,30), that vertical and/or horizontal support walls (31,32) are formed at the cover plate element (28;28') on the periphery side, and provided at a distance from these is at least one support structure (36;36';37) extending beneath a silo roof (33).

14. Tower silo system with several silo cells according to the preamble to claim 1, **characterised in that** the tower silo system (101) is designed as a cuboid-shaped structural unit with silo cells (102) forming rectangular accommodation spaces, and in the stacking layers (A', B', C") of which there are provided, as concrete elements, single-piece rectangular-shaped cell bodies (103) and U-shaped intermediate wall sections (105) which can be installed at their outer wall.

15. Tower silo system according to claim 14, **characterised in that** the rectangular cell body (103) is provided as a basic component of the tower silo system (101), and that any desired number of the U-shaped intermediate wall parts (105) can be placed in a row arrangement.

16. Tower silo system according to claim 14 or 15, **characterised in that** rectangular cell bodies (103) and U-shaped intermediate wall parts (105) are arranged above one another in the stack layers (A', B', C') in such a way that the concrete elements form common support areas (108) in an interlocking manner.

## Revendications

1. Silo vertical avec plusieurs cellules de silo (2; 2';2"), qui sont composées d'éléments de béton formant un ensemble de construction et assemblées en plusieurs couches empilées (A, B, C), **caractérisé en ce que** le silo vertical (1) forme avec des cellules de silo (2; 2'; 2") en forme de secteurs de cercle une unité modulaire sensiblement cylindrique, qui présente comme éléments de béton pour les cellules de silo (2; 2'; 2") des corps cellulaires en forme de secteurs de cercle (3; 3'; 3") et des parties de paroi intermédiaire (5; 5'; 5") à assembler avec la paroi courbe extérieure (4; 4'; 4") de ceux-ci dans le sens périphérique de l'unité modulaire.

2. Silo vertical selon la revendication 1, **caractérisé en ce que** l'unité modulaire cylindrique présente dans chacune de ses couches empilées (A, B, C) alternativement un des corps cellulaires (3) et une des parties de paroi intermédiaire (5) et **en ce qu'**en direction verticale des couches empilées (A, B, C) sont disposés l'un au dessus de l'autre chaque fois en alternance un des corps cellulaires (3) ainsi qu'une des parties de paroi intermédiaire (5).

3. Silo vertical selon la revendication 1 ou 2, **caractérisé en ce que** les parois des corps cellulaires (2) en position empilée forment par places des zones d'appui communes (8).

4. Silo vertical selon l'une quelconque des revendications 1 à 3, **caractérisé en ce que** le corps cellulaire en forme de secteur de cercle (3) présente à partir de sa paroi courbe (4) présentant des rainures d'assemblage respectives (9) pour des parties de paroi intermédiaire adjacentes (5) deux régions de paroi (6, 7) orientées radialement avec le même angle, qui se rejoignent à l'autre extrémité en un segment annulaire d'appui intérieur (11), qui présente de son côté des profilages d'assemblage respectifs (12, 13) orientés vers des corps cellulaires voisins (5).

5. Silo vertical selon la revendication 4, **caractérisé en ce que** les corps cellulaires (3) en position de montage forment un canal intérieur vertical (14) dans la région des segments annulaires d'appui (11).

6. Silo vertical selon l'une quelconque des revendications 1 à 5, **caractérisé en ce qu'**aussi bien les parois des corps cellulaires (3) que des parties de paroi intermédiaire (5) sont pourvues du profilage d'assemblage (12, 13; 9, 10; 15, 16; 15', 16') sur leurs faces d'extrémité respectivement posées l'une sur l'autre en direction verticale.

7. Silo vertical selon l'une quelconque des revendications 1 à 6, **caractérisé en ce que** le corps cellulaire (3) et la partie de paroi intermédiaire (5) sont pourvus d'au moins un moyen d'étanchéité (17, 17') dans la région des profilages d'assemblage (9, 10; 15, 16) orientés verticalement et/ou horizontalement.

8. Silo vertical selon la revendication 7, **caractérisé en ce que**, comme moyen d'étanchéité (17, 17'), il est prévu une bande de plastique (18, 18') noyée dans l'élément de béton, dont l'extrémité libre forme avec une bande d'étanchéité associée une zone d'assemblage (19) étanche aux fluides.

9. Silo vertical selon la revendication 7 ou 8, **caractérisé en ce que** l'élément de béton présente, dans la région de la zone d'étanchéité respective, un rebord moulé (20) recouvrant cette dernière.

10. Silo vertical selon l'une quelconque des revendications 7 à 9, **caractérisé en ce que** la région du moyen d'étanchéité (17, 17') et/ou du rebord moulé (20) est recouverte par une latte de protection (23) résistant à l'abrasion.

11. Silo vertical selon l'une quelconque des revendications 1 à 10, **caractérisé en ce que** les cellules de silo (2) sont pourvues, sur leur couche empilée supérieure (C), d'une plaque de couvercle (28, 28') recouvrant respectivement, au moins par parties, la section transversale d'ouverture en forme de secteur de cercle.

12. Silo vertical selon la revendication 11, **caractérisé en ce que** la plaque de couvercle (28') s'étend au-dessus de plusieurs cellules de silo (2).

13. Silo vertical selon la revendication 11 ou 12, **caractérisé en ce que** les plaques de couvercle (28; 28') sont pourvues d'orifices de service (29, 30), **en ce que** des parois de soutien verticales et/ou horizontales (31, 32) sont façonnées au bord sur la plaque de couvercle (28; 28') et **en ce qu'**il est prévu, à distance de celles-ci, au moins une structure d'appui (36; 36'; 37) soutenant un toit de silo (33).

14. Silo vertical avec plusieurs cellules de silo selon le préambule de la revendication 1,
**caractérisé en ce que** le silo vertical (101) est formé en une unité modulaire carrée avec des cellules de silo (102) formant des chambres de réception rectangulaires et **en ce qu'**il est prévu dans ses couches empilées (A', B', C') comme éléments de béton des corps cellulaires rectangulaires d'un seul tenant (103) et des parties de paroi intermédiaire (105) en forme de U à accrocher à la paroi extérieure de ceux-ci.

15. Silo vertical selon la revendication 14, **caractérisé en ce que** le corps cellulaire rectangulaire (103) est prévu comme pièce de base du silo vertical (101) et **en ce qu'**un nombre quelconque des parties de paroi intermédiaire en forme de U (105) peut être ajouté en une ligne à cette pièce de base.

16. Silo vertical selon la revendication 14 ou 15, **caractérisé en ce que** des corps cellulaires rectangulaires (103) et des parties de paroi intermédiaire en forme de U (105) sont disposées les uns au-dessus des autres dans les couches empilées (A', B', C') de telle façon que les éléments de béton forment des zones d'appui communes (108) à la manière d'un assemblage à joints décalés.
